# EUROPÄISCHE PATENTANMELDUNG

(11) **EP 1 785 206 A1**
(43) Veröffentlichungstag der Anmeldung: **16.05.2007**
(21) Anmeldenummer: 05024567.9
(22) Anmeldetag: 10.11.2005
(51) Int. Cl.: B22D 11/055

(54) **Verfahren und Vorrichtung zum Kühlen einer Stranggiesskokille mittels Dampf**

(71) Anmelder: SIEMENS AKTIENGESELLSCHAFT, 80333 München (DE)
(72) Erfinder: Haje, Detlef, Dr., 02826 Görlitz (DE)

(57) **Zusammenfassung**

Ein Verfahren zum Herstellen eines Halbzeuges (28) aus einem metallischen Werkstoff (26) durch Stranggießen des metallischen Werkstoffes (26) in einer Stranggussform (10) unter gleichzeitiger Kühlung der Stranggussform (10), ist erfindungsgemäß dadurch gekennzeichnet, dass die Kühlung der Stranggussform (10) mittels eines Verdampfens einer Kühlflüssigkeit (36) erfolgt.

## Beschreibung

Die Erfindung betrifft ein Verfahren zum Herstellen eines Halbzeuges aus einem metallischen Werkstoff durch Stranggießen des metallischen Werkstoffes in einer Stranggussform unter gleichzeitiger Kühlung der Stranggussform. Die Erfindung betrifft ferner eine Stranggießvorrichtung zum Herstellen eines Halbzeuges aus einem metallischen Werkstoff mit einer Stranggussform zum Stranggießen des Werkstoffes sowie einer Kühleinrichtung zum Kühlen der Stranggussform während dem Stranggießen. Eine derartige Stranggussform kann insbesondere als so genannte Stranggusskokille ausgeführt sein. Als metallischer Werkstoff kann beispielsweise flüssiger Stahl in eine derartige Stranggusskokille eingeführt werden. Innerhalb der Kokille erstarrt der Stahl an seiner Oberfläche und die entstehende so genannte Bramme wird kontinuierlich aus der Kokille abgezogen.

Bei im Stand der Technik bekannten Stranggussverfahren der vorstehend genannten Art wird die Stranggussform mittels Wasser gekühlt. Das Wasser wird dabei unter Aufnahme der dem metallischen Werkstoff in der Stranggussform entzogenen Wärmeenergie um eine bestimmte Temperaturdifferenz erwärmt. Das erwärmte Kühlwasser wird daraufhin in der Regel mittels Wärmetauschervorrichtungen wieder abgekühlt und in einem Kreislauf der Stranggussform wieder zugeführt.

Eine der Erfindung zugrunde liegende Aufgabe besteht darin, ein Verfahren zum Herstellen eines Halbzeuges aus einem metallischen Werkstoff des eingangs genannten Art sowie eine Stranggießvorrichtung zum Herstellen eines Halbzeuges aus einem metallischen Werkstoff der eingangs genannten Art dahingehend zu verbessern, dass eine effizientere Kühlung der Stranggussform erreicht wird.

Diese Aufgabe ist erfindungsgemäß mit einem gattungsgemäßen Verfahren gelöst, bei dem die Kühlung der Stranggussform mittels eines Verdampfens einer Kühlflüssigkeit erfolgt. Die Aufgabe ist ferner mit einer gattungsgemäßen Stranggießvorrichtung gelöst, bei der die Kühleinrichtung darauf ausgelegt ist, die Kühlung der Stranggussform mittels Verdampfung einer Kühlflüssigkeit zu bewirken.

Durch die erfindungsgemäße Kühlung mittels Verdampfung der Kühlflüssigkeit wird ein viel effektiverer Wärmeübergang als durch die im Stand der Technik benutze Konvektion erzielt. Die beim Phasenübergang der Kühlflüssigkeit von der flüssigen in die gasförmige Phase aufgenommene latente Wärme ermöglicht eine schnelle Abkühlung des in der Stranggussform befindlichen metallischen Werkstoffes. Im Vergleich zu einer Verwendung eines in der flüssigen Phase verbleibenden Kühlmittels steht bei der Kühlung mittels Verdampfen gemäß der Erfindung eine erhebliche Wärmeaufnahmekapazität bei gleichzeitig stabiler Temperatur des Kühlmediums zur Verfügung. Damit können mit der erfindungsgemäßen Kühlung bessere Wärmeübergänge erzielt werden als durch reine Wasserkühlung. Dies ermöglicht eine weitere Verbesserung der Qualität des erzeugten Halbzeuges gegenüber dem Stand der Technik. So kann erfindungsgemäß eine schnellere Abkühlung bewirkt werden, wodurch sich kleinere Korngrößen und damit höhere Festigkeiten hinsichtlich des erzeugten Halbzeuges ergeben. Weiterhin kann durch die erfindungsgemäße Lösung auch eine Durchsatzerhöhung des erzeugten Halbzeuges erzielt werden.

In vorteilhafter Ausführungsform wird der durch die Verdampfung der Kühlflüssigkeit entstehende Dampf einer Dampfturbine zum Erzeugen mechanischer und/oder elektrischer Energie zugeführt. Insbesondere wird ein Dampf-Flüssigkeits-Kreislauf zum Kühlen der Stranggussform eingerichtet. Der Dampf wird nach Durchlaufen der Dampfturbine durch Kondensatoren wieder in die flüssige Form gebracht und daraufhin wieder der Stranggussform zur Kühlung zugeführt. Durch die Zuführung des bei der Kühlung der Stranggussform erzeugten Dampfes an eine Dampfturbine wird die bei der Kühlung der Stranggussform anfallende Abwärme technisch nutzbar gemacht. Die Dampfturbine kann die potentielle Energie des Dampfes dann in mechanische Energie verwandeln, welche wiederum zum Antrieb eines Generators verwendet werden kann. Im Vergleich zur Wasserkühlung gemäß dem Stand der Technik bietet die vorteilhafte erfindungsgemäße Ausführungsform etwa den Betreibern von Stahlwerken ein erhebliches Kostensenkungspotential, indem bisher technisch nicht effektiv nutzbare Abwärme auf ein Temperaturniveau angehoben wird, welches einer Nutzung mit Hilfe einer Dampfturbine zugänglich ist. Dabei werden Randbedingungen des Hauptprozesses eingehalten oder zum Teil verbessert.

Zweckmäßigerweise wird die Kühlflüssigkeit zur Kühlung der Stranggussform auf eine Außenseite einer Wandung eines den metallischen Werkstoff führenden Kanals der Stranggussform aufgesprüht. Durch das Aufsprühen wird die Kühlflüssigkeit verhältnismäßig fein über die Außenseite der Wandung verteilt und verdampft damit innerhalb kürzester Zeit. Damit wird bei dieser Ausführungsform eine besonders schnelle und effiziente Kühlung des metallischen Werkstoffes erzielt, ohne Kühlflüssigkeit direkt mit dem Werkstoff in Verbindung zu bringen.

Um bestimmte Eigenschaften des Halbzeuges gezielt zu beeinflussen ist es vorteilhaft, wenn die Kühlflüssigkeit gezielt auf mindestens einen Hauptkühlbereich der Stranggussform aufgesprüht wird. Damit können Bereiche des metallischen Werkstoffes beim Stranggießen gezielt intensiver oder weniger intensiv gekühlt werden. Eigenschaften, wie Eigenspannungen, Festigkeit und gegebenenfalls Seigerungen des erzeugten Halbzeuges können auf diese Weise gezielt beeinflusst werden. Diese Wirkung wird entsprechend bei einer erfindungsgemäßen Stranggießvorrichtung erzeugt, bei der Sprühmittel zum gezielten Aufsprühen der Kühlflüssigkeit auf mindestens einen Hauptkühlbereich ausgebildet und ausgerichtet sind.

Vorteilhafterweise wird zur Kühlung der Stranggussform die Kühlflüssigkeit in einen Kühlhohlraum, welcher einen den metallischen Werkstoff führenden Kanal der Stranggussform umgibt, insbesondere in einem Bereich des Kühlhohlraums, der auf Seiten eines Eingangsabschnitts der Stranggussform zum Aufnehmen des metallischen Werkstoffes liegt, eingeführt. Da das erzeugte Halbzeug an einem Ausgangsabschnitt der Stranggussform austritt, strömt die Kühlflüssigkeit zur Kühlung der Stranggussform im Kühlhohlraum in Flussrichtung des metallischen Werkstoffs entlang. Damit weist das Kühlmedium am Ort der höchsten Temperatur des Werkstoffes die größte Wärmeaufnahmekapazität auf. Die Wärmeaufnahmekapazität des Kühlmediums nimmt dann zusammen mit der Temperatur des Werkstoffes in Förderrichtung des Werkstoffes ab. Damit lässt sich eine besonders effiziente Wärmeübertragung von dem metallischen Werkstoff auf das Kühlmedium erzielen.

Weiterhin ist es vorteilhaft, wenn die Kühlflüssigkeit in den Kühlhohlraum durch Bohrungen einer Außenwand des Kühlhohlraums eingespritzt wird. Dabei werden Sprühdüsen außenseitig an den Bohrungen befestigt. Alternativ können die Sprühdüsen an ihrer Vorderseite durch die Bohrungen der Außenseite des Kühlhohlraums hindurchreichende Rohransätze aufweisen. Diese werden vorteilhafterweise mit einer Schraubverbindung an der Außenseite des Kühlhohlraums befestigt, sodass die Kühlflüssigkeit ohne direkten Kontakt mit den Bohrungen in das Innere des Kühlhohlraums eingeführt werden kann. Damit können Thermospannungen zwischen der Düse und der Außenseite des Kühlhohlraums, die möglicherweise bei der vorstehend beschriebenen Ausführungsform mit an die Bohrungen angeschweißten Düsen auftreten, vermieden werden.

In einer alternativen Ausführungsform wird die Kühlflüssigkeit unterhalb eines Eingangsabschnittes der Stranggussform zum Aufnehmen des metallischen Werkstoffes in den Kühlhohlraum eingeführt und strömt daraufhin entgegengesetzt zur Flussrichtung des metallischen Werkstoffes in der Stranggussform. Die entsprechende erfindungsgemäße Stranggießvorrichtung weist gemäß dieser Ausführungsform unterhalb des Eingangsabschnitts Kühlflüssigkeitseinführmittel zum Einführen von Kühlflüssigkeit in den Kühlhohlraum auf, wobei der Kühlhohlraum darauf ausgelegt ist, die Kühlflüssigkeit entgegengesetzt zur Flussrichtung des metallischen Werkstoffes zu führen. Vorzugsweise wird der bei der Kühlung entstehende Dampf überhitzt. Durch flexible Gestaltung von Verdampfungs-und Überhitzungszonen und durch die Wahl des Dampfdruckes können die Wärmeabfuhrprofile in Quer- und Längsrichtung gezielt beeinflusst werden, sodass eine Optimierung der Kühlungsparameter hinsichtlich Qualitäts- oder Durchsatzerhöhung des erzeugten Halbzeuges ermöglicht wird.

Vorzugsweise wird die Stranggussform weiterhin durch Überhitzung des mittels der Verdampfung entstehenden Dampfes gekühlt. Insbesondere für den Fall, in dem das Kühlmedium in Richtung der Förderung des metallischen Werkstoffs strömt, können die Druck- und Massenstromparameter so gewählt werden, dass an der Wandung neben einer Verdampfung auch unmittelbar eine gewisse Überhitzung stattfindet. Dies kann durch die Gestaltung der Wandung der Stranggussform und durch die Anordnung von Wasserdüsen unterstützt werden. Durch eine geeignete Anordnung bzw. Gestaltung kann auch eine nachteilige Vermischung von Kühlwasser mit überhitztem Dampf vermieden bzw. vermindert werden. Durch die Dampfüberhitzung wird die Effizienz des Wärmeentzugs aus dem metallischen Werkstoff weiter verbessert.

Die erfindungsgemäße Stranggießvorrichtung weist in einer vorteilhaften Ausführungsform eine Dampfturbine auf, welcher der durch die Verdampfung der Kühlflüssigkeit entstehende Dampf zum Erzeugen mechanischer und/oder elektrischer Energie zugeführt wird. Wie bereits vorstehend hinsichtlich des Herstellungsverfahrens ausgeführt, lässt sich damit die beim Stranggießen anfallende Abwärme zur Erzeugung elektrischer Energie nutzen, wodurch sich erhebliche Kosteneinsparungen für Stahlwerksbetreiber ergeben.

Vorteilhafterweise weist die Kühleinrichtung Sprühmittel, insbesondere eine Sprühdüse zum Aufsprühen der Kühlflüssigkeit auf eine Außenseite einer Wandung eines den metallischen Werkstoff führenden Kanals der Stranggussform auf. Insbesondere ist es vorteilhaft, wenn die Sprühmittel eine Sprühdüse mit einer an der Düsenspitze quer zur Sprührichtung und/oder parallel zu einer Wandung der Stranggussform angeordneten Schirmplatte aufweisen. Anschließend an die Schirmplatte weist die Sprühdüse zweckmäßigerweise eine Ummantelung auf. Mittels der Schirmplatte an der Düse kann eine Durchmischung von Kühlflüssigkeit mit dem durch Verdampfen an der Stranggussform entstandenen überhitzten Dampf vermieden werden. Dazu ist insbesondere die Stranggussform gegenüber der Sprühdüse in einem zu optimierenden Abstand anzuordnen.

Weiterhin kann durch das Aufsprühen der Kühlflüssigkeit auf die Außenseite der Kanalwandung mittels einer Sprühdüse die Kühlflüssigkeit gezielt auf bestimmte Bereiche der Stranggussform aufgesprüht werden. Damit lässt sich die Kühlung in bestimmten Bereichen des Halbzeuges intensivieren. So können etwa bei der Herstellung eines H-Profils die innenliegenden Kantenbereiche besonders intensiv gekühlt werden.

Eine alternative Lösung zur Vermeidung einer Durchmischung von Kühlflüssigkeit mit überhitztem Dampf sieht vor, dass eine Außenseite einer Wandung eines den metallischen Werkstoff führenden Kanals der Stranggussform mindestens eine Einsprühmulde aufweist, die von einer Sprühdüse in hinsichtlich einer Längsachse der Stranggussform schrägem Winkel angesprüht wird. Unter schrägem Winkel ist in diesem Zusammenhang zu verstehen, dass die Ansprührichtung nicht senkrecht zur Außenseite der Wandung angeordnet ist, sondern jedenfalls eine tangentiale Komponente bezüglich der Wandung, insbesondere eine Komponente in Abströmrichtung des erzeugten Dampfes aufweist. Damit wird die eingesprühte Sprühflüssigkeit nicht zur Düse zurückgeworfen, sondern bewegt sich entlang der Mulde in Förderrichtung des Halbzeuges entlang. Vorteilhafterweise weist die Sprühdüse weiterhin am Flüssigkeitsaustritt einen Abschirmkegel zur Erzeugung eines gerichteten Sprühstrahls auf. Damit kann die Kühlflüssigkeit noch gezielter bezüglich ihrer Abströmrichtung kontrolliert werden, wodurch eine Durchmischung von Kühlflüssigkeit und überhitzten Dampf noch besser vermieden werden kann. In einer weiteren alternativen Ausführungsform zur Vermeidung einer Durchmischung der Kühlflüssigkeit mit überhitztem Dampf wird im Kühlhohlraum ein oberhalb des kritischen Druckes der Kühlflüssigkeit liegender Druck eingestellt. Oberhalb dieses Drucks nähern sich die Dichten der Kühlflüssigkeit in flüssigen und gasförmigen Zustand an, weshalb bei einer entsprechenden Wärmeaufnahme des Kühlmediums keine sprunghafte Volumenzunahme mehr stattfindet.

Da die Stranggussform verfahrensbedingt schwingungsfähig aufgehängt ist, ist es vorteilhaft, wenn eine die Stranggussform und die Dampfturbine verbindende Leitung vorgesehen ist, die zur Aufnahme von Schwingungen der Stranggussform flexibel ausgeführt ist. Alternativ kann die Dampfturbine ebenfalls schwingungsfähig befestigt werden und damit in gleicher Weise wie die Stranggussform schwingen.

Um ein stabiles Temperaturniveau in der Stranggussform zu gewährleisten, muss das Druckniveau möglichst konstant gehalten werden. Vorteilhafterweise ist die Dampfturbine deshalb mit einer Regelstufe versehen. Um die Verfügbarkeit des Stahlwerks zu maximieren, kann weiterhin eine Umleitstation vorgesehen werden, mit der der Dampf an der Dampfturbine vorbeigeführt werden kann, falls die Dampfqualität nicht ausreichend sein sollte oder die Dampfturbine nicht zur Verfügung steht.

In einer weiteren vorteilhaften Ausführungsform ist die Stranggussform derart geformt, dass ihre formgebende Oberfläche unter Berücksichtigung thermischer und elastischer Verformungen im Stranggussbetrieb eine an eine angestrebte Form des Halbzeuges angepasste Sollkontur aufweist. Mit anderen Worten ist die Formgebung der Stranggussform derart gestaltet, dass die thermischen und elastischen Verformungen des Betriebszustandes ausgeglichen/vorweggenommen werden. Insbesondere wird dazu die Innenwandung der Stranggussform an geeigneten Stellen abgearbeitet. Durch die thermischen und elastischen Verformungen im Betrieb nimmt die Innenwandung der Stranggussform die vor der Abarbeitung vorliegende Gestalt an.

In einer weiteren zweckmäßigen Ausführungsform weist die Stranggussform einen Überhitzungsbereich auf, in dem der mittels der Verdampfung entstehende Dampf durch Überhitzung die Stranggussform weiterhin kühlt. Wie bereits bezüglich des erfindungsgemäßen Verfahrens ausgeführt, wird damit eine optimale Wärmeabfuhr aus der Stranggussform ermöglicht. Da aber das Kühlmedium im Überhitzungsbereich im Vergleich zum Verdampfungsbereich eine geringere Wärmeaufnahmekapazität hat, ist es vorteilhaft, wenn der Überhitzungsbereich mit mindestens einer Rippe versehen ist. Damit wird die Kontaktfläche der Stranggussforminnenwandung mit dem Kühldampf entsprechend vergrößert.

Nachfolgend werden Ausführungsbeispiele einer erfindungsgemäßen Stranggießvorrichtung anhand der beigefügten schematischen Zeichnungen näher erläutert. Es zeigt:
- Fig. 1: eine schematische Darstellung eines erfindungsgemä-ßen Wasserdampfkreislaufs mit einer Stranggussform,
- Fig. 2: eine teilweise Schnittansicht der Stranggussform gemäß Fig. 1,
- Fig. 3a: eine Veranschaulichung eines Aufsprühmusters auf eine Wandung der erfindungsgemäßen Stranggussform,
- Fig. 3b: den Ausschnitt A gemäß Fig. 2 in einer erfindungsgemäßen alternativen Ausführungsform,
- Fig. 3c: eine weitere alternative Ausführungsform der Stranggießvorrichtung hinsichtlich der verwendeten Einsprühmittel im Bereich A gemäß Fig. 2, sowie
- Fig. 3d: eine darüber hinausgehend weitere alternative Ausführungsform gemäß der Erfindung im Bereich A gemäß Fig. 2.

Fig. 1 zeigt schematisch eine erfindungsgemäße Ausführungsform eines Wasser/Dampf-Kreislaufs mit einer Stranggussform 10, die über eine Flüssigkeitszuleitung 12 mit einer Kühlflüssigkeit 36 versorgt wird und aus der über eine Dampfableitung 14 ein Kühldampf 38 abgezogen wird. An die Dampfabteilung 14 ist über ein Ventil 16 eine Dampfturbine 18 angeschlossen, die einen elektrischen Generator 20 zur Erzeugung elektrischen Stroms antreibt. Der die Turbine 18 verlassende Dampf wird mittels eines Kondensators 22 in flüssige Form verwandelt und daraufhin von einer Speisewasserpumpe 24 über die Flüssigkeitszuleitung 12 wieder der Stranggussform 10 zugeführt.

Fig. 2 zeigt die Stranggussform 10 im Detail. Die Stranggussform 10 ist in Gestalt einer Kokille ausgeführt und weist einen Kanal 46 zum Verarbeiten eines metallischen Werkstoffes 26 auf. Der metallische Werkstoff 26 in Form von Stahl wird in flüssiger Form in einen Eingangsabschnitt 27 der Stranggussform 10 eingeführt und verlässt diese über einen Ausgangsabschnitt 29 als erstarrtes Halbzeug 28. Die Erstarrungsfront 30 des Halbzeuges 28 erstreckt sich dabei innerhalb der Wandung 44 des Kokillenkanals 46.

Während dem Betrieb der Stranggussform 10 wird die den Kokillenkanal 46 umgebende Wandung 44 kontinuierlich gekühlt. Dazu ist ein Kühlhohlraum 32 mantelartig um die Wandung 44 des Kokillenkanals 46 herum angeordnet. Der Kühlhohlraum 32 ist dabei von einer Außenwand 33 umgeben, welche mit Bohrungen 40 versehen ist, an denen gemäß der Ausführungsform nach Fig. 2 Zufuhrleitungen 42 zum Zuführen von Kühlflüssigkeit 36 in Form von Speisewasser angeschweißt sind. Die Bohrungen 40 wirken als Sprühmittel 34 in Gestalt von Sprühdüsen zum Besprühen der Wandung 44 des Kokillenkanals 46 im Bereich einer Aufsprühfläche 52 von außen her mit der Kühlflüssigkeit 36.

Um bestimmte Eigenschaften des metallischen Werkstoffes gezielt zu beeinflussen, können dabei bestimmte Bereiche des Werkstoffs gezielt intensiver und weniger intensiv gekühlt werden. Die Druck- und Massenstromparameter können so gewählt werden, dass an der Wandung 44 neben der Verdampfung auch unmittelbar eine gewisse Überhitzung stattfindet. Der überhitzte Dampf 38 strömt dann in den Kühlhohlraum 32 in Richtung einer Längsachse 66 der Stranggussform nach unten ab und verlässt diesen an geeigneter Stelle. In Fig. 2 ist der Verlauf der Innenseite der Wandung 44 des Kokillenkanals 46 im Betriebszustand der Stranggussform 10 mit durchgehender Linie gezeigt. Im kühlen Zustand weist die Wandung 44 einen mit unterbrochener Linie gezeigten Wandungsverlauf 48 auf, durch den der Kokillenkanal 46 erweitert wird. Die Formgebung des Kokillenkanals 46 ist damit derart, dass die thermischen und elastischen Verformungen des Betriebszustandes ausgeglichen bzw. vorweggenommen werden. Die Kühlflüssigkeit 36 kann nach dem Verdampfen auf der Aufsprühfläche 52 der Wandung 44 auch erst in einem Überhitzungsbereich überhitzt werden. In diesem Bereich sind Rippen 50 zur Kompensierung des dort kleineren Wärmeübergangs vorgesehen.

Fig. 3a zeigt eine Anordnung von Einzelsprühflächen 37, die von einzelnen als Sprühdüsen ausgeführten Sprühmitteln 34 auf der Aufsprühfläche 52 der Wandung 44 erzeugte werden. Die Anordnung der in Fig. 3a gezeigten Einzeldüsensprühflächen 37 bildet ein bevorzugtes Düsenmuster der Sprühdüsen 34.

Fig. 3b zeigt eine alternative Gestaltung der Sprühmittel 34. Anstatt Zufuhrleitungen 42, wie in der Ausführungsform gemäß Fig. 2 an der Außenwand 33 des Kühlhohlraums 32 anzuschweißen, werden die Düsen 54 gemäß Fig. 3b in die Bohrungen 40 eingesetzt. Dazu weisen die Düsen 54 jeweils einen Ringflansch zur Anlage an der Außenwand 33 auf. An dieser werden die Düsen 54 mit einer geeigneten Schraubverbindung befestigt.

Fig. 3c zeigt eine alternative Sprühmittelanordnung zur Vermeidung einer Durchmischung von Kühlflüssigkeit mit überhitztem Dampf. Dazu weisen die Sprühmittel 34 an der Düsenspitze eine Ummantelung 60 sowie eine Schirmplatte 58 auf. Der an der Aufsprühfläche 52 der Wandung 44 gebildete Kühldampf wird bei dieser Gestaltung daran gehindert, wieder in die Sprühdüse einzudringen.

Eine weitere alternative Ausführungsform der Sprühmittel 34 sowie eine daran angepasste Formgebung der diesen zugewandten Seite der Wandung 44 ist in Fig. 3d dargestellt. Dabei ist die Zufuhrleitung 42 zum Zuführen der Kühlflüssigkeit 36 an ihrer Spitze mit einem Abschirmkegel 62 versehen und derart ausgerichtet, dass die Kühlflüssigkeit 36 in Strömungsrichtung des metallischen Werkstoffes eingesprüht wird. An der Wandung 44 sind Einsprühmulden 64 ausgebildet, mittels denen der entstehende Kühldampf in Förderrichtung des metallischen Werkstoffes 26 abgeleitet wird.

## Patentansprüche

1. Verfahren zum Herstellen eines Halbzeuges (28) aus einem metallischen Werkstoff (26) durch Stranggießen des metallischen Werkstoffes (26) in einer Stranggussform (10) unter gleichzeitiger Kühlung der Stranggussform (10),
**dadurch gekennzeichnet, dass**
die Kühlung der Stranggussform (10) mittels einem Verdampfen einer Kühlflüssigkeit (36) erfolgt.

2. Verfahren nach Anspruch 1,
**dadurch gekennzeichnet, dass**
der durch die Verdampfung der Kühlflüssigkeit (36) entstehende Dampf (38) einer Dampfturbine (18) zum Erzeugen mechanischer und/oder elektrischer Energie zugeführt wird.

3. Verfahren nach Anspruch 1 oder 2,
**dadurch gekennzeichnet, dass**
zur Kühlung der Stranggussform (10) die Kühlflüssigkeit (36) auf eine Außenseite einer Wandung (44) eines den metallischen Werkstoff (26) führenden Kanals (46) der Stranggussform (10) aufgesprüht wird.

4. Verfahren nach einem der vorausgehenden Ansprüche,
**dadurch gekennzeichnet, dass**
die Kühlflüssigkeit (36) gezielt auf mindestens einen Hauptkühlbereich (52) der Stranggussform (10) aufgesprüht wird.

5. Verfahren nach einem der vorausgehenden Ansprüche,
**dadurch gekennzeichnet, dass**
zur Kühlung der Stranggussform (10) die Kühlflüssigkeit (36) in einen Kühlhohlraum (32),
welcher einen den metallischen Werkstoff (26) führenden Kanal (46) der Stranggussform (10) umgibt,
insbesondere in einen Bereich des Kühlhohlraums (32), der auf Seiten eines Eingangsabschnitts (27) der Stranggussform (10) zum Aufnehmen des metallischen Werkstoffes (26) liegt,
eingeführt wird.

6. Verfahren nach einem der vorausgehenden Ansprüche,
**dadurch gekennzeichnet, dass**
die Kühlflüssigkeit (36) unterhalb eines Eingangsabschnitts (27) der Stranggussform (10) zum Aufnehmen des metallischen Werkstoffes (26) in den Kühlhohlraum (32) eingeführt wird und daraufhin entgegengesetzt zur Flussrichtung des metallischen Werkstoffes (26) in der Stranggussform (10) strömt.

7. Verfahren nach einem der vorausgehenden Ansprüche,
**dadurch gekennzeichnet, dass**
die Stranggussform (10) weiterhin durch Überhitzung des mittels der Verdampfung entstehenden Dampfes (38) gekühlt wird.

8. Stranggießvorrichtung zum Herstellen eines Halbzeuges (28) aus einem metallischen Werkstoff (26) mit einer Stranggussform (10) zum Stranggießen des Werkstoffes (26) sowie einer Kühleinrichtung (32, 34) zum Kühlen der Stranggussform (10) während dem Stranggießen,
**dadurch gekennzeichnet, dass**
die Kühleinrichtung (32, 34) darauf ausgelegt ist, die Kühlung der Stranggussform (10) mittels Verdampfung einer Kühlflüssigkeit (36) zu bewirken.

9. Stranggießvorrichtung nach Anspruch 8,
**gekennzeichnet durch**
eine Dampfturbine (18), welcher der **durch** die Verdampfung der Kühlflüssigkeit (36) entstehende Dampf (38) zum Erzeugen mechanischer und/oder elektrischer Energie zugeführt wird.

10. Stranggießvorrichtung nach Anspruch 8 oder 9,
**dadurch gekennzeichnet, dass**
die Kühleinrichtung (32, 34) Sprühmittel (34), insbesondere eine Sprühdüse,
zum Aufsprühen der Kühlflüssigkeit (36) auf eine Außenseite einer Wandung (44) eines den metallischen Werkstoff (26) führenden Kanals (46) der Stranggussform (10) aufweist.

11. Stranggießvorrichtung nach Anspruch 10,
**dadurch gekennzeichnet, dass**
die Sprühmittel (34) eine Sprühdüse mit einer an der Düsenspitze quer zur Sprührichtung und/oder parallel zu einer Wandung (44) der Stranggussform angeordneten Schirmplatte (58) aufweisen.

12. Stranggießvorrichtung nach einem der Ansprüche 8 bis 11,
**dadurch gekennzeichnet, dass**
eine Außenseite einer Wandung (44) eines den metallischen Werkstoff (26) führenden Kanals (46) der Stranggussform (10) mindestens eine Einsprühmulde (64) aufweist,
die von einer Sprühdüse (42, 62) in hinsichtlich einer Längsachse (66) der Stranggussform (10) schrägem Winkel angesprüht wird.

13. Stranggießvorrichtung nach einem der Ansprüche 9 bis 12,
**gekennzeichnet durch**
eine die Stranggussform (10) und die Dampfturbine (18) verbindende Leitung (12, 14), die zur Aufnahme von Schwingungen der Stranggussform (10) flexibel ausgeführt ist.

14. Stranggießvorrichtung nach einem der Ansprüche 8 bis 13,
**dadurch gekennzeichnet, dass**
die Dampfturbine (18) eine Regelstufe aufweist.

15. Stranggießvorrichtung nach einem der Ansprüche 8 bis 14,
**dadurch gekennzeichnet, dass**
die Stranggussform (10) derart geformt ist, dass ihr Wandungsverlauf (48) unter Berücksichtigung thermischer und elastischer Verformungen im Stranggussbetrieb eine an eine angestrebte Form des Halbzeuges (28) angepasste Sollkontur aufweist.

16. Stranggießvorrichtung nach einem der Ansprüche 8 bis 15,
**dadurch gekennzeichnet, dass**
die Stranggussform (10) einen Überhitzungsbereich aufweist, in dem der mittels der Verdampfung entstehende Dampf (38) durch Überhitzung die Stranggussform (10) weiterhin kühlt.

17. Stranggießvorrichtung nach einem der Ansprüche 8 bis 16,
**dadurch gekennzeichnet, dass**
der Überhitzungsbereich mit mindestens einer Rippe (50) versehen ist.
